# FASCICULE DE BREVET EUROPEEN

(11) **EP 0 448 467 B1**
(45) Date de publication et mention de la délivrance du brevet: **01.12.1993**
(21) Numéro de dépôt: 91400753.9
(22) Date de dépôt: 20.03.1991
(51) Int. Cl.: B05B 9/08

(54) **Poussoir à gicleur interne, avec projection latérale, pour pompe de pulvérisation à haute pression et à cadence rapide**
Druckknopf mit innerlicher Düse und seitlicher Projektion für eine Hochdruckzerstäubungspumpe mit hohem Tempo
Push button with an internal nozzle, with lateral projection for a high pressure and high pace atomising pump

(30) Priorité: 21.03.1990 FR 9003613
(43) Date de publication de la demande: 25.09.1991
(73) Titulaire: SOCIETE TECHNIQUE DE PULVERISATION (S.T.E.P.), 27130 Verneuil sur Avre (FR)
(72) Inventeur: Jouillat, Claude, F-28270 Montigny-sur-Avre (FR); Brunet, Michel, F-27840 Sainte-Colombe-la-Commanderie (FR)
(74) Mandataire: Pinguet, André

(56) Documents cités:
- DE-A- 2 502 241
- FR-A- 2 547 737
- GB-A- 1 576 075

## Description

La présente invention a pour objet un poussoir de pompe de pulvérisation, ou vaporisateur, avec projection latérale, plus particulièrement destiné à fonctionner sous des pressions élevées, de l'ordre de 100 bars ou plus, et à un rythme répétitif rapide, tel que 50 fonctionnements par seconde (50 Hz) ou davantage, 100 ou 200 Hz par exemple.

Le poussoir est prévu pour être monté sur la tige du piston, appelée communément tige de soupape, de la pompe, constituée d'un tube creux commandant le piston, et par lequel tube est refoulé le produit à vaporiser. Dans la présente invention, le jet de pulvérisation est sensiblement perpendiculaire à l'axe de la tige de soupape.

L'invention a pour but de limiter les vibrations qui peuvent apparaître dans un tel poussoir à projection latérale qui est actionnée à un rythme rapide.

L'invention a donc pour objet un poussoir avec gicleur, pour être monté sur la tige de soupape d'une pompe de pulvérisation de liquide, destiné plus particulièrement à fonctionner sous des pressions très élevées, de l'ordre de 50 bars ou davantage, en particulier plus de 100 bars, et de façon répétitive très rapide, de l'ordre de 50 Hz ou davantage, ledit gicleur étant fixé au poussoir, ledit poussoir comportant un canal de sortie cylindrique qui s'étend axialement entre une extrémité avant et une extrémité arrière, caractérisé en ce que ledit canal de sortie (4) est perpendiculaire à l'axe de ladite tige de soupape, et en ce que le centre de gravité du poussoir avec le gicleur est situé sur l'axe de la tige de soupape.

Selon une autre caractéristique de l'invention, le poussoir comporte un orifice d'entrée qui est adapté à communiquer avec ladite tige de la pompe et qui débouche dans ledit canal de sortie dans une zone médiane, entre l'extrémité avant et l'extrémité arrière dudit canal de sortie, le canal de sortie est ouvert à son extrémité arrière et limité à son extrémité avant par une paroi frontale percée d'un orifice de sortie central, le gicleur a la forme d'une tige engagée dans le canal de sortie en laissant un passage de faible section entre la tige de soupape et l'orifice de sortie, et ledit gicleur est fixé dans le canal de sortie et obture l'extrémité arrière dudit canal de sortie. Cette disposition supprime le risque d'expulsion du gicleur vers l'avant, risque non négligeable quand la pression est élevée, et favorise le moulage du poussoir, permettant le moulage en une seule pièce d'un canal de grande longueur. Un gicleur du type général de celui de l'invention, dit gicleur interne, est divulgué dans le document FR-A--2 547 737. Ce document divulgue un poussoir ayant un canal coaxial à la tige de soupape de la pompe, ledit canal étant délimité à une extrémité de projection, ou extrémité avant, par une paroi percée d'un orifice central. Une tige, de section extérieure légèrement inférieure à la section intérieure du canal, est placée dans le canal, dont il ne reste qu'une section libre de volume réduit, en évitant ainsi un volume mort préjudiciable à une bonne pulvérisation. Dans le document FR-A-2 547 737, toutefois, l'extrémité arrière du canal du poussoir est ouverte et communique avec la tige de soupape de la pompe.

Avantageusement, le gicleur comporte une extrémité arrière dotée d'au moins deux joncs d'accrochage, chaque jonc d'accrochage étant constitué par un bourrelet périphérique formé sur le gicleur dans une section droite du gicleur, la section du bourrelet ayant la forme d'un cran orienté vers l'arrière du gicleur.

Avantageusement, le gicleur comporte une extrémité avant disposée au voisinage de la paroi frontale du poussoir, l'extrémité avant du gicleur a un diamètre inférieur au diamètre du canal de sortie, et ledit canal de sortie comporte à son extrémité des bossages de centrage internes qui reçoivent et centrent l'extrémité avant du gicleur.

Avantageusement, le canal de sortie a un diamètre inférieur à 3 mm, de préférence compris entre 2 et 3 mm.

Selon une caractéristique importante de la présente invention, le centre de gravité du poussoir est situé dans l'axe de la tige de soupape. Cette disposition assure un bon équlibre et un bon maintien en position lors des fonctionnements répétitifs à cadence rapide. Selon une autre caractéristique importante de la présente invention, le canal de sortie du bouton poussoir, dans lequel débouche la tige de soupape a un diamètre réduit, au maximum de l'ordre de 3 mm, et de préférence entre 2 et 3 mm, ce qui permet de résister aux pressions élevées de fonctionnement tout en conservant des dimensions réduites.

D'autres caractéristiques et avantages de l'invention apparaîtront au cours de la description qui va suivre, donnée à titre d'exemple non limitatif, en regard des dessins ci-joints, et qui fera bien comprendre comment l'invention peut être réalisée.

Sur les dessins,
- la figure 1 est une vue en coupe longitudinale, par un plan de symétrie d'un exemple de bouton poussoir selon l'invention, sans le gicleur,
- la figure 2 est une vue de la face avant du poussoir,
- la figure 3 est une vue de la face arrière du poussoir,
- la figure 4 est une vue du gicleur, et
- la figure 5 est une vue à plus grande échelle d'un détail du gicleur.

Les dessins représentent un mode de réalisation d'un poussoir 1 et d'un gicleur 2. Le poussoir comporte un embout de raccordement 3 formé de façon à emmancher le poussoir, de façon bien connue, sur la tige de soupape d'une pompe de pulvérisation. L'embout débouche dans un canal de sortie 4 sensiblement perpendiculaire à l'axe de l'embout, (qui est celui de la tige de soupape). Le canal 4 est limité à son extrémité avant 4A (ou de sortie du jet de pulvérisation) par une paroi frontale 5, percée en son centre d'un trou de pulvérisation 6.

L'extrémité arrière 4B est ouverte. Cette disposition permet de placer le poussoir sur une pompe montée sur un bidon, avec un orifice de pulvérisation 6 qui se trouve à l'extérieur du prolongement du bidon. La section du canal 4 peut être uniforme.

Cependant, afin de faciliter le démoulage, le canal peut être légèrement cônique en s'évasant vers l'extrémité ouverte 4B.

Afin de résister dans des conditions favorables à des pressions qui peuvent être instantanément très élevées, par exemple 100 bars ou davantage, le diamètre du canal 4 est réduit conformément à une caractéristique de la présente invention, et ne dépasse pas sensiblement trois millimètres. Il est avantageusement compris entre deux et trois millimètres. La disposition avec gicleur interne permet de mouler dans de bonnes conditions un poussoir avec un canal de sortie assez long pour atteindre ou dépasser le prolongement du profil du bidon, et d'un diamètre adapté à recevoir un gicleur interne.

Selon une caractéristique importante de l'invention, le centre de gravité du poussoir avec le gicleur est situé sur l'axe de la tige de soupape, c'est-à-dire sur l'axe X de l'embout d'emmanchement 3. cette disposition est favorable au mouvement répétitif rapide du poussoir pour actionner la pompe à cadence élevée, au moins 50 Hz, et le cas échéant 100 Hz ou davantage.

Le gicleur 2 représenté sur la figure 4 est adapté à être logé sur le canal de sortie 4, de façon à laisser un passage de section réduite entre l'orifice 7 par lequel l'embout 3 débouche dans le canal 4 et l'extrémité avant 4A de ce canal, et de façon à obturer l'ouverture de l'autre extrémité 4B.

Pour assurer l'obturation, le gicleur tel que représenté est formé avec cinq joncs d'accrochage 8 dont un est représenté en coupe à plus grande échelle sur la figure 5. Chaque jonc est constitué par un bourrelet périphérique, faisant le tour du gicleur suivant une section droite de celui-ci. La section du bourrelet a la forme d'un cran 9 avec une arrête 10 orientée vers l'arrière. Ces joncs assurent d'une part l'étanchéité à l'intérieur du canal de sortie, et d'autre part le maintien en place du gicleur dans le canal. La présence de plusieurs joncs permet de tenir à des pressions très élevées.

On a pu constater expérimentalement qu'un jonc tel que représenté pouvait résister à une pression de 40 bars. En principe, cinq joncs peuvent résister à une pression de 200 bars.

Afin d'obtenir une section de passage définie entre l'orifice 7 et le trou de pulvérisation 6, la partie avant 2A du gicleur a un diamètre légèrement inférieur au diamètre intérieur du canal 4, et celui-ci est formé, au voisinage de son extrémité avant, avec au moins trois bossages de centrage 11, définissant ainsi autant de passages entre le gicleur et la paroi du canal entre les bossages. Ceux-ci ont une épaisseur constante sauf un biseau d'extrémité pour faciliter l'introduction du gicleur jusqu'au fond de son logement.

La paroi frontale 5 est munie, de façon classique, sur sa face interne, de rainures s'étendant depuis la périphérie entre les bossages de centrage 11, jusqu'à l'orifice de sortie 6, arrivant tangentiellement à celui-ci, pour imprimer au fluide expulsé un mouvement tourbillonnaire.

En plus de la fixation par les joncs, le gicleur peut être soudé au poussoir une fois qu'il est mis en place.

Un poussoir selon l'invention permet de faire fonctionner une pompe de pulvérisation à cadence élevée et sous forte pression, donnant une pulvérisation très fine et un débit qui apparaît en pratique comme constant, ce qui donne un effet identique à celui d'un aérosol, ou même meilleur, sans avoir les inconvénients de l'emploi d'un produit auxiliaire pouvant être considéré comme défavorable à l'environnement.

## Revendications

1. Poussoir (1) avec gicleur (2), pour être monté sur la tige de soupape d'une pompe de pulvérisation de liquide, destiné plus particulièrement à fonctionner sous des pressions très élevées, de l'ordre de 50 bars ou davantage, en particulier plus de 100 bars, et de façon répétitive très rapide, de l'ordre de 50 Hz ou davantage, ledit gicleur (2) étant fixé au poussoir (1), ledit poussoir (1) comportant un canal de sortie (4) cylindrique qui s'étend axialement entre une extrémité avant (4A) et une extrémité arrière (4B) caractérisé en ce que ledit canal de sortie (4) est perpendiculaire à l'axe de ladite tige de soupape, et en ce que le centre de gravité du poussoir avec le gicleur est situé sur l'axe de la tige de soupape.

2. Poussoir selon la revendication 1, dans lequel le poussoir comporte un orifice d'entrée (7) qui est adapté à communiquer avec ladite tige de la pompe et qui débouche dans ledit canal de sortie (4) dans une zone médiane, entre l'extrémité avant (4A) et l'extrémité arrière (4B) dudit canal de sortie, le canal de sortie (4) est ouvert à son extrémité arrière (4B) et limité à son extrémité avant (4A) par une paroi frontale (5) percée d'un orifice de sortie central (6), le gicleur (2) a la forme d'une tige engagée dans le canal de sortie (4) en laissant un passage de faible section entre la tige de soupape et l'orifice de sortie (6), et ledit gicleur (2) est fixé dans le canal de sortie (4) et obture l'extrémité arrière (4B) dudit canal de sortie.

3. Poussoir selon la revendication 2, dans lequel le gicleur comporte une extrémité arrière dotée d'au moins deux joncs d'accrochage (8), chaque jonc d'accrochage étant constitué par un bourrelet périphérique formé sur le gicleur dans une section droite du gicleur, la section du bourrelet ayant la forme d'un cran (9, 10) orienté vers l'arrière du gicleur.

4. Poussoir selon la revendication 2 ou la revendication 3, dans lequel le gicleur (2) comporte une extrémité avant disposée au voisinage de la paroi frontale (5) du poussoir, l'extrémité avant du gicleur a un diamètre inférieur au diamètre du canal de sortie (4), et ledit canal de sortie comporte à son extrémité (4A) des bossages de centrage (11) internes qui reçoivent et centrent l'extrémité avant du gicleur.

5. Poussoir selon une quelconque des revendications précédentes, dans lequel le canal de sortie (4) a un diamètre inférieur à 3 mm.

6. Poussoir selon la revendication 5, dans lequel le canal de sortie (4) a un diamètre compris entre 2 et 3 mm.

## Patentansprüche

1. Drücker (1) mit Spritzdüse (2) zum Aufsatz auf die Ventilstange einer Flüssigkeitszerstäubungspumpe, vor allem für den Betrieb unter sehr hohen Drücken von 50 Bar oder mehr, insbesondere mehr als 100 Bar, und mit sehr schneller Wiederholfrequenz von 50 Hz oder mehr, wobei die Spritzdüse (2) am Drücker (1) befestigt ist und der Drücker (1) einen zylindrischen Auslaßkanal (4) aufweist, der sich axial zwischen einem vorderen Ende (4A) und einem hinteren Ende (4B) erstreckt, dadurch gekennzeichnet, daß der Auslaßkanal (4) senkrecht zur Achse der Ventilstange liegt und daß der Schwerpunkt des Drükkers mit der Spritzdüse sich auf der Achse der Ventilstange befindet.

2. Drücker nach Anspruch 1, bei dem der Drücker eine Einlaßöffnung (7) aufweist, die mit der Ventilstange in Verbindung steht und die in den Auslaßkanal (4) in einem Mittelbereich zwischen dem vorderen Ende (4A) und dem hinteren Ende (4B) des Auslaßkanals mündet, bei dem der Auslaßkanal (4) an seinem hinteren Ende (4B) offen ist und an seinem vorderen Ende (4A) durch eine Stirnwand (5) begrenzt wird, die eine zentrale Auslaßöffnung (6) aufweist, bei dem die Spritzdüse (2) die Form einer Stange hat, die in den Auslaßkanal (4) eingeführt ist und einen Durchlaß geringen Querschnitts zwischen der Ventilstange und der Auslaßöffnung (6) freiläßt und bei dem die Spritzdüse (2) im Auslaßkanal (4) befestigt ist und das hintere Ende (4B) dieses Auslaßkanals verschließt.

3. Drücker nach Anspruch 2, bei dem die Spritzdüse ein hinteres Ende aufweist, das mindestens zwei Befestigungsringe (8) besitzt, wobei jeder Befestigungsring aus einem peripheren Wulst besteht, der auf der Spritzdüse in einem geraden Querschnitt der Spritzdüse ausgebildet ist, wobei der Querschnitt des Wulsts die Form einer Raste (9, 10) hat, die zum hinteren Ende der Spritzdüse hin ausgerichtet ist.

4. Drücker nach Anspruch 2 oder Anspruch 3, bei dem die Spritzdüse (2) ein vorderes Ende aufweist, das in der Nähe der Stirnwand (5) des Drückers angeordnet ist, wobei das vordere Ende der Spritzdüse einen Durchmesser hat, der geringer ist als der Durchmesser des Auslaßkanals (4) und der Auslaßkanal an seinem Ende (4A) innere Zentriervorsprünge (11) aufweist, die das vordere Ende der Spritzdüse aufnehmen und zentrieren.

5. Drücker nach einem beliebigen der vorhergehenden Ansprüche, bei dem der Auslaßkanal (4) einen Durchmesser von weniger als 3 mm hat.

6. Drücker nach Anspruch 5, bei dem der Auslaßkanal (4) einen Durchmesser zwischen 2 und 3 mm hat.

## Claims

1. Push button (1) with a nozzle (2), adapted to be mounted on a valve stem of a liquid spray pulverisation pump, more particularly designed to operate under very high pressures on the order of 50 bars or more, said nozzle (2) being fixed to said push button (1), said push button (1) comprising a cylindrical outlet channel (4) extending axially between a front end (4A) and a rearward end (4B), characterized in that said outlet channel is perpendicular to the axis of said valve stem, and in that the center of gravity of the push button fitted with the nozzle (2) lies on the central axis (X) of the valve stem.

2. Push button according to claim 1, wherein said push button comprises an outlet orifice (7) which is adapted to communicate with said valve stem and which opens in said outlet channel (4) in a median region, between the front end (4A) and the rearward end (4B) of said outlet channel, said outlet channel is open at its rearward end (4B) and limited at its front end (4A) by a front wall (5) which is pierced by a central outlet orifice (6), said nozzle (2) is in form of a rod disposed in the outlet channel (4) while letting a small section passage between said valve stem and said outlet orifice (6), and said nozzle (2) is fixed in said outlet channel (4) and closes the rearward end (4B) of said outlet channel.

3. Push button according to claim 2, in which the nozzle includes a rearward end fitted with at least two fastening ribs (8), each fastening rib being constituted by a peripheral flange formed around the nozzle in a right section of the nozzle rod, with a section of each flange being in form of a catch (9, 10) directed towards the rearward end of the nozzle.

4. Push button according to claim 2 or claim 3, wherein the nozzle (2) comprises a front end disposed near the front wall (5) of the push button, the front end of the nozzle has a diameter less than the diameter of the outlet channel (4), and said outlet channel includes at its end (4A), inner centering projections (11) for receiving and centering the front end of the nozzle.

5. Push button acccording to any one of the preceding claims, wherein the outlet channel (4) has a diameter smaller than 3 mm.

6. Push button according to claim 5, wherein said outlet channel (4) has a diameter lying in the range of 2 mm to 3 mm
